# EUROPÄISCHE PATENTSCHRIFT

(11) **EP 3 552 506 B1**
(45) Veröffentlichungstag und Bekanntmachung des Hinweises auf die Patenterteilung: **21.10.2020**
(21) Anmeldenummer: 18000344.4
(22) Anmeldetag: 09.04.2018
(51) Int. Cl.: A41B 9/02

(54) **UNTERLEIBSBEKLEIDUNG**
LOWER ABDOMEN GARMENT
VÊTEMENT ABDOMINAL

(43) Veröffentlichungstag der Anmeldung: 16.10.2019
(73) Patentinhaber: Polynski, Evgeny, 14059 Berlin (DE); Polynski, Andrej, 10555 Berlin (DE); Romensky, Vitaly Stanislavovich, Moscow (RU)
(72) Erfinder: Polynski, Evgeny, 14059 Berlin (DE); Polynski, Andrej, 10555 Berlin (DE); Romensky, Vitaly Stanislavovich, Moscow (RU)
(74) Vertreter: Kietzmann, Manfred

(56) Entgegenhaltungen:
- EP-A2- 1 668 997
- WO-A1-2011/043694
- WO-A1-2017/180922
- KR-A- 20150 088 952
- US-A1- 2009 106 874
- US-A1- 2012 260 404
- US-A1- 2015 320 118

## Beschreibung

Die Erfindung betrifft eine Unterleibsbekleidung für Männer in Form eines Slips, eines Boxershorts, einer langen Unterhose, einer Fahrradhose, einer Sportleggings, eines Trunks, eines Briefs oder auch einer Badehose und insbesondere eine am Körper anliegende Unterleibsbekleidung.

Eine Unterleibsbekleidung ist aus der RU 2 409 995 C1 bekannt. Diese am Unterleib anliegende hosenförmige Unterleibsbekleidung weist eine Öffnung auf, durch die die Genitalien in eine Tasche geführt werden können, wobei die Öffnung in Form eines vertikalen Schlitzes zwischen zwei aneinanderstoßenden Stofffalten gestaltet wurde, die von der Taille bis zu den Genitalien und im Bereich des Dammes miteinander verbunden sind. Die Stoffränder der Schlitzfalten bilden so eine Tasche für die Genitalien. Der Nachteil dieser Unterbekleidung besteht darin, dass die beiden Stoffränder der Schlitzfalten sich nicht zu einer stabilen Tasche verbinden lassen, was sich nachteilig auf die Lage der Genitalien auswirkt.

Eine weitere Unterleibsbekleidung ist aus der US 2012/0260404 A1 bekannt. Auch hier wird auf ein hosenartiges Hauptteil mit einer Öffnung im Bereich der Genitalien ein Beutel zur Aufnahme der Genitalien aufgesetzt, wobei dieser Beutel zum Öffnen Verschlüsse aufweist. Des Weiteren ist die Öffnung im Hauptteil durch einen Verschluss oder durch einen Gummizug verschlossen, was zu Reibstellen an den Genitalien führen kann.

Aufgabe der Erfindung ist es, die Form der Tasche, ihre Anordnung an der Unterleibsbekleidung und den Zugang zu den Genitalien zu optimieren, so dass die Schweißentwicklung und die Temperatur der Genitalien reduziert werden und der Komfort erhöht wird.

Gelöst wird diese Aufgabe mit den Merkmalen des Anspruches 1. Vorteilhafte Ausgestaltungen sind Gegenstand der Unteransprüche.

Bei einer Unterleibsbekleidung in Form eines hosenartigen Hauptteils mit einem Bund und mit einer Öffnung im Bereich der Genitalien, durch den die Genitalien in eine Tasche geführt werden können, wobei die schlitzartige vertikal verlaufende Öffnung zwischen zwei Stofffaltenabschnitten des Hauptteils gebildet ist, wird erfindungsgemäß vorgeschlagen, dass
die Enden der die Stofffalten bildenden Abschnitte mit dem Hauptteil durch jeweils eine von der schlitzartigen Öffnung entfernt angeordneten Naht verbunden sind und die Tasche als einseitig offener Beutel ausgeführt und mit seiner offenen Seite vor der schlitzartigen Öffnung im Bundbereich an dem Hauptteil angeordnet ist, wobei der Beutel vor der schlitzartigen Öffnung seitlich jeweils durch eine Naht mit dem Hauptteil verbunden ist und diese Naht des Beutels mit dem Hauptteil jeweils mit der Naht, mit der das Hauptteil mit den Enden, der die Stofffalten bildenden Abschnitte verbunden ist, zusammenfällt.

Dabei ist der Beutel mindestens beidseitig der schlitzartigen Öffnung mit dem Hauptteil verbunden, vorzugsweise zusätzlich auch im Bereich des Dammes. Durch die Verwendung eines separat herstellbaren einseitig offenen Beutels, der dann mit dem Hauptteil verbunden wird, sind ein optimaler Sitz der Tasche und eine angenehme komfortable Lage der in der Tasche untergebrachten Genitalien erreichbar. Die Temperatur der Genitalien lässt sich so gegenüber der Körpertemperatur problemlos um 2°C reduzieren.

Der Beutel selbst kann einzel- oder mehrlagig ausgeführt sein. Die Materialien können denen des Hauptteils entsprechen oder sind zumindest teilweise als Funktionsstoffe mit verschiedenen Eigenschaften versehen z. B. absorbierend und/oder antibakteriell.

Der Schnitt des Beutels besteht bei einer bevorzugten Ausführung aus zwei L- und flächenförmigen Abschnitten, die die Seitenteile der Tasche bilden und einem mit den L- und flächenförmigen Abschnitten an der äußeren L-Kante verbundenen Mittelteil.

Ein optimaler Sitz wird erreicht, wenn das Mitteilteil bis zum Richtungswechsel der L-Kante parallele Seitenkanten aufweist und danach gleichschenklig trapezförmige verlaufende Seitenkanten. Der Beutel erhält dadurch auch seine charakteristische Form, nämlich nach einem geraden ersten Abschnitt im Bereich der parallelen Seitenkanten in einem zweiten Abschnitt mit den trapezförmig verlaufenden Seitenkanten gegenüber dem ersten Abschnitt abgeknickt zu sein.

Da der Beutel -so ausgeführt- ein Mittelteil ohne Naht aufweist, besteht auch keine Gefahr einer Hautreizung der Genitalien durch eine Naht.

Eine weitere Ausgestaltung sieht vor, dass der Beutel im Bundbereich offen ist oder durch einen Reißverschluss oder Klettverschluss oder eine Knopfreihe verschließbar oder mit einem elastischen Band versehen ist.

Sowohl unter dem Gesichtspunkt des Designs als auch der Zugänglichkeit der Genitalien ist es von Vorteil, wenn der Beutel vor der schlitzartigen Öffnung seitlich jeweils durch eine Naht mit dem Hauptteil verbunden ist, wobei eine Nahtreduzierung dadurch erreicht ist, dass die Naht des Beutels mit dem Hauptteil jeweils mit der Naht, mit der das Hauptteil mit den Enden der die Stofffalten bildenden Abschnitte verbunden ist, zusammenfällt.

Die Nähte können mittels Nähfäden gebildet sein und/oder sie sind geklebt. Beim Kleben können die Nähte oder einzelne Nähte auf Stoß geklebt sein.

Bei den Nähten mit Nähfaden haben sich der Overlockstich mit Kettennaht und die 3- oder 4-Faden-Flachnaht bewährt.

Die schlitzartige Öffnung im Hauptteil kann zwischen zwei aneinanderstoßenden Stofffaltenabschnitten bestehen oder zwischen zwei in mindestens einem Abschnitt aneinanderstoßenden Stofffaltenabschnitten oder aus konkav zueinander angeordneten Stofffaltenabschnitten.

Die Erfindung soll anhand der Zeichnungen erläutert werden.

Es zeigen:
- Fig. 1: die Unterleibsbekleidung in einer Vorderansicht mit aufgeklappter Tasche,
- Fig. 2: ein Schnittmuster und
- Fig. 3: eine Teilseitenansicht der Unterleibsbekleidung.

**Fig. 1** zeigt die Unterleibsbekleidung in Form eines Slips mit einem hosenartigen Hauptteil 1 mit einem Bund 2. Das Hauptteil 1 weist eine Öffnung in Form einer vertikalen schlitzartigen Öffnung 3 für die Genitalien auf. Die Öffnung 3 befindet sich zwischen zwei in einem oberen und unteren Anschnitt aneinanderstoßenden, ansonsten konkav zueinander angeordneten Stofffaltenabschnitte 4, die Bestandteil des Hauptteils 1 sind oder mit diesem verbunden sind.

Die Enden 4.1 der Stofffaltenabschnitte 4 sind nach außen um 180° umgeklappt und mit dem Hauptteil 1 durch jeweils eine Naht 5 verbunden. Im Bereich der schlitzartigen Öffnung 3 ist so keine Naht vorhanden, sondern nur eine weiche Stofffalte, so dass keine Hautreizung der Genitalien auftritt, wenn diese nach außen in den Beutel 6 verlagert sind.

Der Beutel 6 ist ein selbstständiges Teil, das gesondert gefertigt vor der schlitzartigen Öffnung 3 am Hauptteil befestigt ist.

Der Beutel 6 besteht aus zwei L- und flächenförmigen Abschnitten 6.1, 6.2, die die Seitenteile des Beutels 6 bilden und einem mit dem L- und flächenförmigen Abschnitten 6.1 und 6.2 an der äußeren L-Kante 6.4 verbundenen Mittelteil 6.3. Zum Schnitt erfolgen unter Fig. 2 weitere Ausführungen.

Der Beutel ist hier im Bundbereich offen, kann aber auch durch einen Reißverschluss oder Klettverschluss oder eine Knopfreihe verschließbar sein oder mit einem elastischen Bund ausgerüstet sein.

Das Mitteilteil 6.3 weist bis zum Richtungswechsel der L-Kante 6.4 parallele Seitenkanten auf und danach gleichschenklig trapezförmige verlaufende Seitenkanten 6.5.

Der Beutel erhält dadurch seine charakteristische Form, die Fig. 3 zeigt.

Der Beutel 6 ist hier vor dem Schlitz seitlich jeweils durch eine Naht mit dem Hauptteil verbunden.

Die Naht wird hier durch Nähfäden gebildet. Möglich wäre auch eine Klebeverbindung, vorzugsweise auf Stoß.

Um die Zahl der Nähte zu reduzieren, fällt die Naht für die Befestigung des Beutels 6 am Hauptteil 1 zusammen mit der Befestigungsnaht 5 der Stofffaltenabschnitte 4 mit dem Hauptteil 1.

Weiter ist der Beutel 6 mit dem Hauptteil 1 im Bereich des Dammes verbunden. Hier befindet sich auch innen im Hauptteil 1 vernäht der Zwickel 7. Der Bereich des Dammes wird in der Fig. mit einem Pfeil angedeutet.

Für die mittels Nähfäden hergestellten Nähten sind insbesondere der Overlockstich mit Kettennaht und die 3- oder 4-Faden-Flachnaht vorgesehen.

**Fig. 2** zeigt ein Schnittmuster der einzelnen Teile, die bei der Ausrüstung der Unterleibsbekleidung mit einem optimierten Beutel 6 eingesetzt werden und die für die Beutelherstellung benutzt werden.

So sind von oben nach unten dargestellt:
- Hauptteil 1
- Bund 2
- Zwickel 7
- zwei Stofffaltenabschnitte 4
- rechtes und linkes Beutelteil 6.1, 6.2
- Mittelabschnitt 6.3.

Der Beutel 6 besteht aus zwei L- und flächenförmigen Abschnitten 6.1, 6.2, die die Seitenteile des Beutels 6 bilden und einem mit dem L- und flächenförmigen Abschnitten 6.1 und 6.2 an der äußeren L-Kante 6.4 verbundenen Mittelteil 6.3.

Gut erkennbar ist, dass das Mitteilteil 6.3 bis zum Richtungswechsel der L-Kante 6.4 parallele Seitenkanten aufweist und danach gleichschenklig trapezförmige verlaufende Seitenkanten 6.5.

**Fig. 3** zeigt den Beutel in seiner charakteristische Form:, mit einem geraden ersten Abschnitt im Bereich der parallelen Seitenkanten 6.4 und mit einem zweiten Abschnitt mit den trapezförmig verlaufenden Seitenkanten 5.5, so dass der zweite Abschnitt gegenüber dem ersten Abschnitt abgeknickt ist. Weiter ist erkennbar, dass die schlitzartige vertikale Öffnung 3 mit einem Abstand vom Bund 2 beginnt und mit einem Abstand vor dem Zwickel 7 endet.

Die schlitzartige Öffnung 3 wird hier die aneinanderstoßenden Stofffalten 4 gebildet, d. h. sie ist bei Nichtbenutzung geschlossen. Die schlitzartige Öffnung 3 kann aber auch oben und ggf. unten durch aneinanderstoßende Stofffaltenabschnitte 4 gebildet sein, während sie dazwischen geöffnet ist. Eine weitere Möglichkeit der Ausbildung der schlitzartigen Öffnung 3 sieht vor, dass deren Ränder bikonvex zueinander stehen - die Öffnung die Form einer Linse aufweist.

Mit der vorgeschlagenen Unterleibsbekleidung wird eine zweckmäßige und ergometrische optimale Aufnahme für die Genitalien vorgeschlagen. Klemmungen und Quetschungen sowie Hautreizungen durch Nähte oder Schweiß unterbleiben und die Temperatur der Genitalien ist optimal.

### Bezugszeichenliste

- 1: Hauptteil
- 2: Bund
- 3: vertikal verlaufende schlitzartige Öffnung
- 4: Stofffaltenabschnitte
- 4.1: Enden der Stofffaltenabschnitte
- 5: Naht der Enden der Stofffaltenabschnitte
- 6: Beutel
- 6.1: Beutelabschnitt rechts
- 6.2: Beutelabschnitt links
- 6.3: Beutelabschnitt Mittelteil
- 6.4: äußere Kante der Beutelabschnitte 6.1 bzw. 6.2
- 6.5: Seitenkanten des Mittelteils
- 7: Zwickel

## Patentansprüche

1. Unterleibsbekleidung in Form eines hosenartigen Hauptteils (1) mit einen Bund (2) und mit einer Öffnung (3) im Bereich der Genitalien, durch den die Genitalien in eine Tasche geführt werden können, wobei die schlitzartige vertikal verlaufende Öffnung (3) zwischen zwei Stofffaltenabschnitten (4) des Hauptteils (1) gebildet ist und
die Enden (4.1) der die Stofffalten bildenden Abschnitte (4) mit dem Hauptteil (1) durch jeweils eine von der schlitzartigen Öffnung (3) entfernt angeordneten Naht (5) verbunden sind, die Tasche als einseitig offener Beutel (6) ausgeführt und mit seiner offenen Seite vor der schlitzartigen Öffnung (3) im Bundbereich (8) an dem Hauptteil (1) angeordnet ist, wobei der Beutel (6) vor der schlitzartigen Öffnung (3) seitlich jeweils durch eine Naht mit dem Hauptteil (1) verbunden ist und diese Naht des Beutels (6) mit dem Hauptteil (1) jeweils mit der Naht (5), mit der das Hauptteil (1) mit den Enden (4.1), der die Stofffalten bildenden Abschnitte (4) verbunden ist, zusammenfällt.

2. Unterleibsbekleidung nach Anspruch 1, **dadurch gekennzeichnet, dass**
der Beutel (6) zusätzlich im Bereich des Dammes mit dem Hauptteil (1) verbunden ist.

3. Unterleibsbekleidung nach Anspruch 1 oder 2, **dadurch gekennzeichnet, dass**
der einseitig offene Beutel (6) aus mindestens drei miteinander durch mindestens zwei Nähte verbundenen Beutelabschnitten (6.1, 6.2, 6.3) besteht.

4. Unterleibsbekleidung nach einem der Ansprüche 1 bis 3, **dadurch gekennzeichnet, dass**
der Schnitt des Beutels (6) aus zwei L- und flächenförmigen Abschnitten besteht, die die Seitenteile des Beutels (6) bilden und einem mit den L- und flächenförmigen Abschnitten an der äußeren L-Kante (6.4) verbundenen Mittelteil (6.3).

5. Unterleibsbekleidung nach Anspruch 4, **dadurch gekennzeichnet, dass**
das Mittelteil (6.3) bis zum Richtungswechsel der L-Kante (6.4) parallele Seitenkanten (6.5) aufweist und danach gleichschenklig trapezförmige verlaufende Seitenkanten (6.5).

6. Unterleibsbekleidung nach Anspruch 4 oder 5, **dadurch gekennzeichnet, dass**
die Abschnitte des Beutels (6) mehrlagig ausgeführt sind und/oder Abschnitte und/oder die Abschnitte aus Funktionsstoffen bestehen, vorzugsweise mit absorbierender und/oder antibakterieller Wirkung.

7. Unterleibsbekleidung nach einem der Ansprüche 1 bis 6, **dadurch gekennzeichnet, dass**
der Beutel (6) im Bundbereich offen ist oder durch einen Reißverschluss oder einen Klettverschluss oder eine Knopfreihe verschließbar oder mit einem elastischen Band versehen ist.

8. Unterleibsbekleidung nach einem der Ansprüche 1 bis 7, **dadurch gekennzeichnet, dass**
die Nähte durch Nähfäden hergestellt sind und/oder durch Kleben.

9. Unterleibsbekleidung nach Anspruch 8, **dadurch gekennzeichnet, dass**
die Nähte oder einzelne Nähte auf Stoß geklebt sind.

10. Unterleibsbekleidung nach einem der Ansprüche 1 bis 9, **dadurch gekennzeichnet, dass**
die schlitzartige Öffnung (3) zwischen zwei aneinanderstoßenden Stofffaltenabschnitten (4) besteht oder zwischen zwei in mindestens einem Abschnitt aneinanderstoßenden Stofffaltenabschnitten (4) oder aus konkav zueinander angeordneten Stofffaltenabschnitten (4) .

## Claims

1. A lower abdomen garment in the form of a shorts-like main part (1) comprising a waistband (2) and an opening (3) in the region of the genitals, through which the genitals can be guided into a pocket, the slot-like vertically extending opening (3) being formed between two fabric fold portions (4) of the main part (1), and
the ends (4.1) of the portions (4) that form the fabric folds each being connected to the main part (1) by a seam (5) arranged remotely from the slot-like opening (3), the pocket being designed as a bag (6) that is open on one side and being arranged on the main part (1) with the opening of said bag in front of the slot-like opening (3) in the waistband region (8), the sides of the bag (6) being connected to the main part (1) in front of the slot-like opening (3) by means of respective seams, and said seams between the bag (6) and the main part (1) respectively coinciding with the seams (5) by means of which the main part (1) is connected to the ends (4.1) of the portions (4) that form the fabric folds.

2. The lower abdomen garment according to Claim 1, **characterized in that**
the bag (6) is additionally connected to the main part (1) in the region of the perineum.

3. The lower abdomen garment according to Claim 1 or 2, **characterized in that**
the bag (6) that is open on one side consists of at least three bag portions (6.1, 6.2, 6.3) interconnected by at least two seams.

4. The lower abdomen garment according to any of Claims 1 to 3, **characterized in that**
the cross section of the bag (6) consists of two flat L-shaped portions forming the side parts of the bag (6) and a center part (6.3) connected to the flat L-shaped portions on the outer L edge (6.4).

5. The lower abdomen garment according to Claim 4, **characterized in that**
the center part (6.3) has side edges (6.5) that are in parallel until the change in direction of the L edge (6.4) and then has equilateral trapezoidally extending side edges (6.5).

6. The lower abdomen garment according to Claim 4 or 5, **characterized in that**
the portions of the bag (6) have a multilayer design, and/or portions and/or the portions consist of functional materials, preferably having an absorbent and/or antibacterial effect.

7. The lower abdomen garment according to any of Claims 1 to 6, **characterized in that**
the bag (6) is open in the waistband region or can be closed by a zip fastener or a hook-and-loop fastener or a row of buttons or is provided with an elastic strip.

8. The lower abdomen garment according to any of Claims 1 to 7, **characterized in that**
the seams are made by sewing threads and/or by gluing.

9. The lower abdomen garment according to Claim 8, **characterized in that**
the seams or individual seams are glued edge-to-edge.

10. The lower abdomen garment according to any of Claims 1 to 9, **characterized in that**
the slot-shaped opening (3) is between two adjoining fabric fold portions (4) or between two fabric fold portions (4) that adjoin in at least one portion or consist of fabric fold portions (4) arranged concavely in relation to one another.

## Revendications

1. Vêtement abdominal sous la forme d'une partie principale de type pantalon (1) avec une ceinture (2) et avec une ouverture (3) dans la zone des organes génitaux, à travers lequel les organes génitaux peuvent être guidés à l'intérieur d'une poche, dans lequel l'ouverture (3) s'étendant à la verticale telle une fente est formée entre deux pans de tissu pliés (4) de la partie principale (1) et les extrémités (4.1) des pans (4) formant les plis de tissu, qui sont reliés à la partie principale (1) respectivement par une couture (5) disposée à distance de l'ouverture en forme de fente (3), la poche est réalisée sous la forme d'un sac ouvert d'un côté (6) et est disposée sur la partie principale (1) dans la zone de la ceinture (8) avec son côté ouvert devant l'ouverture en forme de fente (3), dans lequel le sac (6) est relié à la partie principale (1) sur les côtés respectivement par une couture devant l'ouverture en forme de fente (3) et cette couture du sac (6) avec la partie principale (1) coïncide respectivement avec la couture (5) permettant de relier la partie principale (1) aux extrémités (4.1) des pans formant les plis de tissu (4).

2. Vêtement abdominal selon la revendication 1, **caractérisé en ce que**
le sac (6) est relié en plus à la partie principale (1) dans la zone du périnée.

3. Vêtement abdominal selon la revendication 1 ou 2, **caractérisé en ce que**
le sac ouvert d'un côté (6) est constitué d'au moins trois pans de sac (6.1, 6.2, 6.3) reliés les uns aux autres par au moins deux coutures.

4. Vêtement abdominal selon l'une des revendications 1 à 3, **caractérisé en ce que**
la coupe du sac (6) est constituée de deux pans en forme de L et plats, qui forment les parties latérales du sac (6), et d'une partie centrale (6.3) reliée aux pans en forme de L et plats au niveau du bord extérieur en L (6.4) .

5. Vêtement abdominal selon la revendication 4, **caractérisé en ce que**
la partie centrale (6.3) présente des bords latéraux parallèles (6.5) jusqu'au changement de direction du bord en L (6.4) et ensuite des bords latéraux (6.5) s'étendant sous la forme d'un trapèze isocèle.

6. Vêtement abdominal selon la revendication 4 ou 5, **caractérisé en ce que**
les pans du sac (6) sont réalisés en plusieurs couches et/ou des pans et/ou les pans sont constitués de tissus fonctionnels, de préférence avec un effet absorbant et/ou antibactérien.

7. Vêtement abdominal selon l'une des revendications 1 à 6, **caractérisé en ce que**
le sac (6) est ouvert dans la zone de la ceinture ou peut être fermé par une fermeture à glissière ou par une fermeture autoagrippante ou par une rangée de boutons ou est pourvu d'un ruban élastique.

8. Vêtement abdominal selon l'une des revendications 1 à 7, **caractérisé en ce que**
les coutures sont effectuées par des fils à coudre et/ou par collage.

9. Vêtement abdominal selon la revendication 8, **caractérisé en ce que**
les coutures ou certaines coutures sont collées bord à bord.

10. Vêtement abdominal selon l'une des revendications 1 à 9, **caractérisé en ce que**
l'ouverture en forme de fente (3) existe entre deux pans de tissu pliés contigus (4) ou entre deux pans de tissu pliés contigus par au moins un pan (4) ou consiste en deux pans de tissu pliés, disposés de manière concave l'un par rapport à l'autre (4).
